# EUROPÄISCHE PATENTSCHRIFT

(11) **EP 0 278 905 B1**
(45) Veröffentlichungstag und Bekanntmachung des Hinweises auf die Patenterteilung: **11.09.1991**
(21) Anmeldenummer: 88810059.1
(22) Anmeldetag: 02.02.1988
(51) Int. Cl.: E05B 49/00, E05B 35/00

(54) **Kontakteinrichtung zur Übertragung von elektrischen Signalen zwischen Schloss und Schlüssel an einem Zylinderschloss**
Contact device for transmitting electrical signals between lock and key of a cylinder lock
Dispositif à contact pour la transmission de signaux électriques entre serrure et clé, application à une serrure à barillet

(30) Priorität: 09.02.1987 CH 455/87; 07.01.1988 CH 39/88
(43) Veröffentlichungstag der Anmeldung: 17.08.1988
(73) Patentinhaber: R. BERCHTOLD AG, 3052 Zollikofen (CH)
(72) Erfinder: Vonlanthen, Benno, CH-3052 Zollikofen (CH)
(74) Vertreter: Bruderer, Werner

(56) Entgegenhaltungen:
- EP-A- 0 043 145
- GB-A- 2 055 951
- US-A- 3 550 410
- US-A- 3 969 584
- US-A- 4 379 966

## Beschreibung

Die Erfindung betrifft eine Kontakteinrichtung zur Uebertragung von elektrischen Signalen zwischen Schloss und Schlüssel an einem Zylinderschloss mit einem Statorgehäuse, einem in diesem angeordneten Rotor mit mechanischen Zuhaltungen und einem Schlüsselkanal, bei welchem in einem Teilbereich Kontaktelemente für die Signalübertragung vorhanden sind, sowie einem Schlüssel mit einem integrierten elektronischen Informationsträger und am Schlüsselbart, in einem Teilbereich neben den mechanischen Kodierungen, angeordneten Kontaktstellen.

Zylinderschlösser dieser Art finden dort Verwendung, wo die Sicherheit der bekannten, rein mechanischen Zylinderschlösser den Anforderungen nicht mehr genügt und sowohl am Schlüssel wie am Schloss zusätzliche elektronische Sicherheitsmittel angeordnet sind. Es ist bekannt, Schlüssel zu derartigen Zylinderschlössern mit mindestens einem Speicherelement zu bestücken, welches einen magnetischen oder elektronischen Kode enthält. Im Schloss befindet sich eine entsprechende Leseeinrichtung, wobei diese aus einer einfachen elektronischen Leseeinheit oder einem oder mehreren Mikroprozessoren bestehen kann. Zur Uebertragung der gespeicherten Daten vom Schlüssel an das Schloss können optische, induktive oder mechanische Kontaktelemente eingesetzt werden. Da Schlüssel und Zylinderschloss bei derartigen Schliesseinrichtungen vielen Störeinflüssen wie Verschmutzung, Deformation, starken Magnetfeldern, etc. ausgesetzt sind, ergeben sich häufig Störungen beim Gebrauch solcher mit elektronischen Zusatzelementen bestückten Schlössern und Schlüsseln. Dies trifft insbesondere dort zu, wo die Uebertragung der gespeicherten Daten über optische oder induktive Kontaktelemente erfolgt.

Schlüssel und Schlösser, bei welchen elektronische Bauelemente mit Sicherheitsinformationen mit mechanischen Zuhaltungen, bzw. Kodierungen kombiniert werden, finden erst seit kurzer Zeit in breiterem Rahmen Anwendung. Dabei hat sich gezeigt, dass die Verwendung von mechanischen Kontakten die höchste Sicherheit bei der Uebertragung der Signale gewährleistet. Infolge des hohen Miniaturisierungsgrades der bekannten mechanischen Zylinderschlösser und der notwendigen langen Lebensdauer der Kontaktpartien zwischen Schloss und Schlüssel, bereitet die Gestaltung der Kontaktelemente im Schloss ausserordentlich grosse Schwierigkeiten. Die meisten der heute bekannten Kontaktelemente genügen den hohen Anforderungen an die Lebensdauer und Sicherheit bei Zylinderschlössern nicht. Aus der Patentschrift DE 3245681 A1 ist ein derartiges Zylinderschloss mit zugehörigem Schlüssel bekannt. Bei dem dort beschriebenen Schlüssel sind am Schlüsselbart Einschnitte angeordnet, in welche bei in das Schloss eingestecktem Schlüssel Stiftzuhaltungen eingreifen. Diese Stiftzuhaltungen sind in einem Rotor gelagert, welcher im Statorgehäuse des Zylinderschlosses drehbar ist. Bei Uebereinstimmung der Schlüsseleinschnitte mit den Eindringtiefen der Stiftzuhaltungen wird die mechanische Sperrung zwischen Rotor und Statorgehäuse aufgehoben. Zusätzlich zu diesen mechanischen Kodierungen, bzw. Zuhaltungen, ist am Ende des Schlüsselbartes ein elektronisches Sicherheitssystem angeordnet. Dazu befindet sich am Schlüsselbart ein Datenträgerring, beispielsweise in der Form eines Magnetstreifens oder mit einer Licht-, bzw. elektro-optischen Punkt- oder Streifenrasterung. Im Schloss ist im Bereiche der Datenträger am Schlüssel ein Lesekopf angeordnet, welcher berührungslos den Kontakt zum Uebergang von Informationen zwischen Schlüssel und Schloss herstellt. Diese Kontakt-, bzw. Leseeinheit dekodiert die auf dem Schlüssel enthaltenen Daten und prüft diese auf Uebereinstimmung mit im Schloss gespeicherten Daten. Wenn Uebereinstimmung vorliegt, wird über einen Elektromagnet und ein Sperrelement die Drehbewegung des Rotors freigegeben, und das Schloss kann geöffnet werden. Durch diese Anordnung kann die Zahl der möglichen Schliessvariationen durch die Ueberlagerung des elektronischen Systems über das mechanische wesentlich erhöht werden. Das hier beschriebene System ist jedoch ausserordentlich störungsanfällig, da sich Fremdteile auf dem Datenträger am Schlüsselbart ansammeln können und die Uebertragung der Daten zwischen Schlüssel und Schloss stören oder gar verhindern. Zudem können die auf dem Datenträger am Schlüsselbart gespeicherten Daten durch starke Magnetfelder oder andere Fremdeinflüsse gewollt oder ungewollt verändert werden. Dadurch verliert dieses Schloss-/Schlüsselsystem erheblich an Sicherheit und wird ausserordentlich störungsanfällig. Störungen im elektronischen Bereich wirken sich zudem so aus, dass das Schloss auch bei Uebereinstimmung der mechanischen Kodierung zwischen Schlüssel und Schloss nicht geöffnet werden kann, da der Rotor elektromechanisch gesperrt bleibt. Wird diese Sperre durch Ueberbrückung des elektronischen Systems gelöst, so beschränkt sich die Sicherheit des Schlosses auf diejenige eines rein mechanisch kodierten Schloss-/Schlüsselsystems.

Aus der Patentschrift DE 3006128 A1 ist ein Schloss-/Schlüsselsystem bekannt, bei welchem die Informationen vom Schlüssel an das Schloss über eine mechanische Kontakteinrichtung übertragen werden. Bei dieser Vorrichtung ist in der Reide des Schlüssels eine elektronische Schaltung untergebracht, welche unter anderem Speichereinheiten für elektronische Kodierungen enthält. Am Schlüsselbart sind Kontaktringe angeordnet, welche in Verbindung mit der elektronischen Schaltung stehen. Das Aufnahmegehäuse für den Schlüssel enthält Schleifkontakte, welche bei vollständig eingestecktem Schlüssel an den Kontaktflächen am Schlüsselbart anliegen. Neben dem Schlüsselgehäuse ist ein elektromagnetisch betätigbares Schloss angeordnet, welches von einer Schliesssteuerung, z.B. einem Mikroprozessor, gesteuert wird. Bei Uebereinstimmung der in der Elektronik des Schlüssels gespeicherten Daten mit den Zulassungsbedingungen in der Schliesssteuerung, öffnet diese das elektromagnetische Schloss. Es ist offensichtlich, dass die mechanische Kontaktanordnung in der Form eines koaxialen Klinkensteckers, wie sie hier dargestellt ist, an einem mechanischen Zylinderschloss mit der bekannten Miniaturbauweise nur mit Schwierigkeiten einsetzbar ist. Koaxialstecker dieser Art sind voluminös und genügen den Anforderungen an Lebensdauer und Sicherheit wie sie bei mechanischen Zylinderschlössern gefordert werden nicht.

Aus der Patentschrift US A 4379966 kann ein weiteres Kontaktsystem mit Schleifkontakten entnommen werden. Hier sind die Kontaktfedern an einer elastischen Trägerplatte angeordnet, welche auch Leiterbahnen aufweist. Diese elastische Platte wird um einen Teil des Schlossstators gelegt und mit Hilfe von komplizierten, ineinander geschobenen Teilen in der vorgesehenen Lage festgehalten. Auch dieses Schloss weist keine mechanischen Sperrelemente auf, sondern kann nur von einem Datenträgerschlüssel elektrische Signale übernehmen. Es ist offensichtlich, dass diese Kontakteinrichtung nicht in ein bekanntes mechanisches Zylinderschloss eingebaut werden kann, da die aufgezeigte Lösung zu kompliziert und zu voluminös ist und den ganzen Umfang des Stators beansprucht.

Es ist Aufgabe der vorliegenden Erfindung, eine mechanische Kontakteinrichtung zwischen Schloss und Schlüssel zu schaffen, welche so klein ist, dass sie leicht in ein bekanntes mechanisches Zylinderschlosssystem eingebaut und dieses zu einem mechanisch-/elektronischen Zylinderschloss ausgebaut werden kann, welche nur in einem Teilbereich des Rotorumfanges angeordnet ist und nur einen Teilbereich des Statorumfanges beansprucht, bei welcher die störungsfreie Kontaktierung zwischen Schloss und Schlüssel über eine lange Lebensdauer gewährleistet und trotz der starken Miniaturisierung eine Betriebssicherheit erreicht wird, welche derjenigen der bekannten mechanischen Schloss-/Schlüsselsysteme entspricht.

Diese Aufgabe wird dadurch gelöst, dass am Statorgehäuse im Bereiche der Kontaktelemente ein Mantelsegment ausgeschnitten ist, dieser Ausschnitt einen Teilbereich des Mantels des Rotors und den Teilbereich des Schlüsselkanales, welcher der Aufnahme des Schlüsselbartteiles mit den Kontaktstellen dient, freilegt, in dem Ausschnitt des Statorgehäuses und innerhalb der Schutzhülse ein Führungselement aus elektrisch isolierendem Material für mechanische Kontaktelemente angeordnet ist, die an einer Trägerplatte befestigten und in das Führungselement eingreifenden Kontaktelemente aus Paaren von Schleiffedern bestehen, wobei die Federelemente im freigelegten Teilbereich des Rotormantels je beidseits der Mittelachse etwa tangential und berührungsfrei an diesen angelegt sind und die Trägerplatte mit den Kontaktelementen und das Führungselement radial in den Statorausschnitt eingesetzt und von der Schutzhülse umschlossen sind.

Nach der Erfindung besteht die Kontakteinrichtung am Schloss aus einem kreissegmentförmigen Führungselement, an welchem eine Leiterplatte und mindestens zwei nebeneinander angeordnete Paare von mechanischen Kontaktelementen vorhanden sind. Die Kontaktelemente befinden sich in eingebautem Zustand in dem Bereiche des Schlosses, in welchem bei eingestecktem Schlüssel die am Schlüsselbart angeordneten Kontaktstellen positioniert sind. Die Kontaktelemente sind direkt mit der Leiterplatte verbunden, woraus sich eine sehr kompakte Bauweise im Bereiche des Führungselementes ergibt. Da das Führungselement die Form eines Kreisringsegmentes des Statorgehäuses aufweist, ist die durch das Führungselement mit den Kontaktelementen und der Leiterplatte gebildete Einheit radial in das Statorgehäuse einsetzbar. Dies erleichtert den Ein- und Ausbau der Kontakteinrichtung mit mindestens einem Teil der zugehörigen elektronischen Bauelemente am Schloss. Zudem lassen sich Kontaktelemente und Leiterplatte ausbauen, ohne dass drehbare mechanische Elemente des Schlosses, insbesondere der Rotor, ausgebaut werden müssen. Dies hat den weiteren Vorteil, dass der mechanische Teil des Schloss-/Schlüsselsystemes fertiggestellt und geprüft werden kann, ohne dass die Kontakteinrichtung und/oder elektronische Bauelemente im Schloss eingebaut sein müssen.

Eine bevorzugte Ausführungsform der Erfindung ist dadurch gekennzeichnet, dass die Trägerplatte aus einer verstärkten Leiterplatte gebildet ist und die Anschlussteile der Kontaktelemente mit Leitern auf der Platte verbunden sind. Als vorteilhaft erweist sich auch, dass die Federelemente der Kontaktelemente im Mittelbereich getrennt sind und zwei Kontaktstellen aufweisen.

Die als Federelemente mit je einem Schleiffedern bildenden Schenkelpaar ausgebildeten Kontaktelementen sind über den an der Leiterplatte befestigten Anschlussteil in ihrer Lage im Schloss, bzw. am Führungselement, festgelegt. Der Abstand zwischen den einzelnen Kontaktelementen entspricht dem Abstand der Kontaktstellen am Schlüsselbart. Je ein Schleiffederelement jedes Kontaktelementes bildet beidseits des Anschlussteiles eine Tangente an einen Aussendurchmesser des Rotors, ohne den Rotor zu berühren, was durch die freie Führung der Federbereiche der Schleiffederelemente im Führungselement und die Formgebung der Federbereiche gewährleistet ist. Durch die Befestigung der Schleiffederelemente an der Leiterplatte einerseits und die frei bewegliche Führung der Federbereiche im Führungselement sind die in Richtung der Achse des Schlosses hintereinander angeordneten Kontaktelemente in ihrer Position eindeutig festgelegt, beanspruchen jedoch gleichzeitig nur einen Teilbereich des Umfanges des Rotors. Die Anordnung und Formgebung der beiden Schleiffederelemente jedes Kontaktelementes gewährleisten zudem die genaue Bemessung der Kontaktkräfte sowie eine hohe Sicherheit und Lebensdauer. Jedes der Schleiffederelemente weist mehrere Federbereiche auf. Da die Schleiffederelemente genau positioniert und in ihrer gegenseitigen Lage festgelegt sind, können diese breiter ausgeführt und zusätzlich getrennt werden. Die Trennung erfolgt mittels eines Längsschlitzes oder der Anordnung von zwei Federelementen. Dadurch entstehen pro Kontaktstelle am Schlüsselbart zwei Kontaktstellen an jedem Schleiffederelement, was eine Erhöhung des Kontaktsicherheitsfaktors in der zweiten Potenz darstellt. Zusätzlich werden geometrische Ungleichförmigkeiten im Uebergangsbereich zwischen Kontaktstelle am Schlüssel und am Schloss besser ausgeglichen, woraus eine zusätzliche Verbesserung des Uebergangskontaktes resultiert.

Im weiteren besteht eine bevorzugte Ausführungsform darin, dass die Schleiffedern im Bereiche von maximal 90° beidseitig der Abzugsposition des Schlüsselkanales angeordnet sind. Da die Abzugsposition des Schlüsselkanales mit derjenigen Position identisch ist, in welcher der Schlüssel in das Schloss eingesteckt werden kann, folgt daraus, dass die Uebertragung von Daten zwischen Schlüssel und Schloss während maximal 90° Drehbewegung des Schlüssels in beiden Richtungen möglich ist. Durch die symmetrische Ausbildung der Schleiffederelemente beidseitig des Schlüsselkanals wird die Erzeugung eines elektrischen Kontaktes zwischen Schloss und Schlüssel in beiden Drehrichtungen gewährleistet. Eine weitere erfinderische Verbesserung besteht darin, dass der Rotor im Bereiche der Schleiffederelemente am Aussenmantel mindestens eine Ringnut aufweist und zwischen den Schleiffederelementen und dem Nutboden ein Zwischenraum besteht. Eine weitere bevorzugte Ausführungsform besteht darin, dass bei vollständig in den Schlüsselkanal des Rotors eingestecktem Schlüssel die eine Schmalseite mit den Kontaktstellen des Schlüssels über den Nutboden am Rotor vorsteht und während eines Teils der Drehbewegung des Rotors die Schleiffederelemente berührt.

Eine weitere Verbesserung der Kontakteinrichtung lässt sich dadurch erreichen, dass an der Trägerplatte ein Mikroschalter angeordnet ist, dieser Mikroschalter in den elektrischen Stromkreis eingeschaltet ist und als Schaltelement einen Schaltstift aufweist, dessen Ende in den Schlüsselkanal ragt. In weiterer Ausgestaltung der Erfindung umfasst der Mikroschalter eine Folientaste, welche in die Leiterplatte integriert ist. Folientastaturen finden zur Zeit bei Bedienungsfeldern von Maschinensteuerungen Verwendung. Die Kombination mit einem Schaltstift ermöglicht die Integration in das Netz der elektrischen Leiter auf der Leiterplatte und damit die Zusammenfassung der wesentlichen elektrischen Teile auf der Leiter-, bzw. Trägerplatte.

In einfacher Weise kann der Erfindungsgegenstand zur Ansteuerung der Stromquellen verwendet werden, indem der Schaltstift des Mikroschalters im Bereiche der hinteren, sich vom Beginn der Kontaktpartie gegen das Schlüsselende erstreckenden drei Viertel der Länge des Schlüsselbartes mit dem Schlüssel zusammenwirkt. Der Mikroschalter wird somit betätigt, bevor der Schlüssel vollständig in das Schloss eingesteckt ist. Dies hat den Vorteil, dass Batterien, z.B. durch Abbau der Passivierungsschicht bei Litium-Batterien, und andere elektronische Bauelemente aktiviert werden, bevor die Signalübertragung zwischen Schlüssel und Schloss beginnt. Je nach Anlaufträgheit des elektronischen Systems wird der Mikroschalter mehr gegen den ersten Viertel des Schlüsselbartes oder gegen die Kontaktpartie angeordnet.

Eine weitere vorteilhafte Ausführungsform der Erfindung ist dadurch gekennzeichnet, dass in den beiden Auflageflächen zwischen Statorgehäuse und Führungselement am Statorgehäuse und/oder am Führungselement parallele, etwa rechtwinklig zur Rotorachse verlaufende Führungsnuten angeordnet sind, und die freien Enden der Schleiffederelemente der Kontaktelemente in diesen Nuten beweglich gelagert sind. Bei dieser Anordnung sind die einzelnen Schleiffederelemente an beiden Enden abgestützt. Dies ermöglicht eine genaue Bemessung der Federkräfte im Mittelbereich der Schleiffederelemente und ergibt eine hohe mechanische Sicherheit. Führungselement und Kontaktelemente lassen sich in einfacher Weise radial in das Statorgehäuse einsetzen, ohne dass in den mechanischen Teil des Schlosses eingegriffen werden muss.

In einer weiteren bevorzugten Ausführungsform sind die freien Enden der Schleiffederelemente der Kontaktelemente mit einer elektrisch isolierenden Schicht versehen und/oder die Führungsnuten sind mit einer elektrisch isolierenden Schicht versehen. Für die Isolationsschichten sind verschiedene bekannte Materialien wie z.B. Teflon einsetzbar.

Nach einer weiteren bevorzugten Ausführungsform der Erfindung weisen die Kontaktelemente im Bereiche der Mittelachse des Schlosses einen Anschlussteil auf, gehen die beiden Schleiffederelemente von diesem Anschlussteil aus, und sind in dem vom Anschlussteil entfernten Bereich umgebogen und gegen den Anschlussteil zurückgeführt und je zu zwei etwa parallel laufenden Federbereichen geformt, ist der Federbereich mit dem freien Federelementende gegen den Rotor gerichtet und berührungsfrei zum Rotor angeordnet und das freie Ende jedes Schleiffederelementes ist an einem Mittelsteg des Führungselementes abgestützt.

Mit dem Anschlussteil sind die Schleiffederelemente an der Leiterplatte befestigt und die Federbereiche sind in den Führungen des Führungselementes frei beweglich. Die in Richtung der Achse des Schlosses hintereinander angeordneten Kontaktelemente sind in ihrer Position eindeutig festgelegt, beanspruchen jedoch gleichzeitig nur einen Teilbereich des Umfanges des Rotors. Diese Anordnung und Formgebung der beiden Schleiffederelemente jedes Kontaktelementes gewährleisten die genaue Bemessung der Kontaktkräfte sowie eine hohe Sicherheit und Lebensdauer. Jedes der Schleiffederelemente weist mehrere Federbereiche auf, indem es an der Einspannstelle der Umbiegestelle und entlang der beiden etwa parallel laufenden Federbereiche einfedern kann. Dadurch wird die Belastung des Materiales in den einzelnen Biegestellen reduziert. Die Umbiegung beträgt minimal 160° und maximal 200°.

Die erfindungsgemässe Kontakteinrichtung ist in kompakter und miniaturisierter Bauweise ausführbar. Sie lässt sich leicht mit den bekannten mechanischen Schloss-/Schlüsselsystemen kombinieren und in entsprechende Zylinderschlösser integrieren. Die Sicherheit der Kontaktierung zwischen Schloss und Schlüssel wird durch die vorgeschlagene Einrichtung gegenüber den bekannten Systemen erheblich erhöht, woraus eine wesentliche Verbesserung der Betriebssicherheit des mechanisch-/elektronischen Schloss-/Schlüsselsystems folgt. Der Zusammenbau entsprechender Schlosseinheiten ist sehr einfach, da die Kontakteinrichtung keine rotierenden Teile umfasst. Auch der Austausch defekter Kontakteinrichtungen mit den zugehörigen Leiterplattenteilen ist möglich, ohne in den mechanischen Teil des Schlosses einzugreifen.

Im folgenden wird die Erfindung anhand von Ausführungsbeispielen unter Bezugnahme auf die beiliegenden Zeichnungen näher erläutert. Es zeigen:

- Fig. 1: eine schematische Darstellung eines Zylinderschlosses mit eingestecktem Schlüssel und einem Teilschnitt im Bereiche der Kontakteinrichtung mit einem Führungselement gemäss Figur 3,
- Fig. 2: einen Querschnitt durch das Zylinderschloss gemäss Figur 1 im Bereiche der Kontakteinrichtung,
- Fig. 3: das Führungselement der Kontakteinrichtung im Schloss gemäss Figur 1 und 2 in vergrössertem Massstabe und in einem Längsschnitt,
- Fig. 4: ein zum Führungselement gemäss Figur 3 passendes Kontaktelement mit den zwei Schleiffedern in vergrössertem Massstabe.
- Fig. 5: eine schematische Darstellung eines Zylinderschlosses mit eingestecktem Schlüssel und einem Teilschnitt im Bereiche der Kontakteinrichtung, mit einem Führungselement gemäss Figur 7,
- Fig. 6: einen Querschnitt durch das Zylinderschloss gemäss Figur 5 im Bereiche der Kontakteinrichtung,
- Fig. 7: ein Kontaktelement wie es in Figur 6 eingesetzt ist mit den beiden Schleiffederelementen in vergrössertem Massstabe,
- Fig. 8: das Führungselement für die Kontaktelemente gemäss Fig. 7 in perspektivischer Ansicht.

Das in Figur 1 dargestellte Zylinderschloss 1 ist Bestandteil eines Doppelzylinderschlosses, welches mit bekannten mechanischen Zuhaltungen und zusätzlich mit einer elektronischen Sicherheitseinrichtung versehen ist. Das Zylinderschloss 1 besteht im wesentlichen aus einem Stator 4, einem Statorgehäuse 3 und einem in Figur 2 dargestellten Rotor 5. Das ganze Schloss ist von einem Aussenmantel 11 umgeben. Weitere Details der in Figur 1 dargestellten Schloss-/Schlüsseleinheit sind in den Figuren 2, 3 und 4 dargestellt. Ein in das Zylinderschloss 1 eingesteckter Flachschlüssel 2 besteht aus einer Reide 10 und einem Schlüsselbart 7. Im hinteren Bereich des Schlüsselbartes 7 ist eine Kontaktpartie 12 angeordnet, auf welcher sich Kontaktstellen 8 befinden. Diese Kontaktstellen 8 sind über elektrische Leiter 13 mit einem elektronischen Informationsträger 9 verbunden. Im dargestellten Beispiel besteht der elektronische Informationsträger 9 aus einem Mikroprozessor und/ oder einer anwendungsorientierten integrierten Schaltung (ASIC) mit einem oder mehreren Speicherelementen, welcher elektronische Informationen verarbeiten und erkennen kann. Diese elektronischen Bauelemente des Informationsträgers 9 sind in der Reide 10 des Schlüssels 2 eingebaut. Im Rotor 5 des Zylinderschlosses 1 sind im Bereiche des Schlüsselbartes 7 nicht dargestellte mechanische Zuhaltungen angeordnet, welche mit mechanischen Kodierungen am Schlüsselbart 7 zusammenwirken. Diese mechanische Schliessung kann in bekannter Weise beispielsweise nach dem Europäischen Patent Nr. 8 310 ausgeführt sein. Der mechanische Teil des Zylinderschlosses 1 wird freigegeben, wenn der richtige Schlüssel 2 vollständig in den Schlüsselkanal 6 eingeschoben ist. Im unteren Teil des Zylinderschlosses 1 ist im weiteren eine elektromagnetische Sperreinrichtung eingebaut, welche zwischen Rotor 5 und Stator 4 wirkt. Zu dieser elektromagnetischen Sperreinrichtung gehört auch eine Trägerplatte 14, an welcher die Kontaktelemente 15 in der Form von Schleiffedern befestigt sind. Auf der Trägerplatte 14, welche aus einer Leiterplatte gebildet ist, sind im weiteren elektronische Bauelemente 41 angeordnet und über elektrische Leiter mit den Kontaktelementen 15 verbunden. Diese elektronischen Bauelemente 41 umfassen je nach Ausführungsart des Schlosses einfache elektronische Teile, Speicherelemente oder einen oder mehrere Mikroprozessoren. Für den Betrieb des elektronischen Systems ist auch eine nicht dargestellte Stromquelle vorhanden. Der Mikroprozessor des elektronischen Bauelementes 41 im Zylinderschloss 1 liest die Daten aus dem elektronischen Informationsträger 9 am Schlüssel 2 und speichert bei Bedarf neue Daten in diesem Informationsträger 9 ab. Enthält der elektronische Informationsträger 9 am Schlüssel 2 die richtigen Daten, so wird die nicht dargestellte, jedoch an sich bekannte elektromagnetische Sperre im Zylinderschloss 1 freigegeben, und das Schloss kann durch Drehen des Rotors 5 geöffnet werden, wenn gleichzeitig die mechanischen Kodierungen am Schlüsselbart 7 richtig sind. Die Uebertragung der Daten vom Schlüssel 2 an das Schloss 1 und umgekehrt erfolgt über die Schleiffederelemente 27, 28 im Zylinderschloss 1 und über die an der Kontaktpartie 12 des Schlüsselbartes 7 angeordneten Kontaktstellen 8. Im dargestellten Beispiel sind vier Kontaktelemente 15 und dementsprechend auch an jeder Schmalseite 20, 21 des Schlüsselbartes 7 vier Kontaktstellen 8 vorhanden. Sowohl die einzelnen Kontaktelemente 15 wie auch die einzelnen Kontaktstellen 8 sind gegeneinander isoliert und über die integrierten elektrischen Leiter mit den entsprechenden elektronischen Bauelementen 9 und 41 verbunden. Die Träger-, bzw. Leiterplatte 14 und die Kontaktelemente 15 sind in einem Führungselement 16 angeordnet, welches aus einem Kreisringsegment besteht und rechtwinklig zur Schlossachse 17 in den mantelsegmentförmigen Ausschnitt 45 am Statorgehäuse 3 eingeschoben und lösbar mit diesem Gehäuse 3 verbunden ist.

An der Träger-, bzw. Leiterplatte 14 ist ein Mikroschalter 42 angeordnet. Dieser Mikroschalter 42 umfasst eine in die Leiterplatte 14 integrierte Folientaste 44, welche den Stromkreis im Zylinderschloss 1 öffnet oder schliesst. Die Betätigung der Folientaste 44 erfolgt mittels des Schlüsselbartes 7, welcher beim Einschieben in den Schlüsselkanal 6 auf einen Schaltstift 43 einwirkt. Der Schaltstift 43 ist im Stator 4 abgestützt und ebenfalls Teil des Mikroschalters 42.

Der Schnitt durch das Zylinderschloss 1 im Bereiche der Kontakteinrichtung entsprechend der Figur 2 zeigt das Statorgehäuse 3, den Rotor 5 mit dem Schlüsselkanal 6, die Kontaktpartie 12 des Schlüsselbartes 7 und das Führungselement 16. Dieses Führungselement 16 weist eine Aussparung 22 mit Seitennuten 23, 24 auf, in welcher die Träger-, bzw. Leiterplatte 14 befestigt ist. Auf der Leiterplatte 14 befinden sich mindestens auf der oberen Seite elektrische Leiter 25. Diese stellen in der Form von gedruckten Schaltungen die Verbindungen zum Mikroschalter 42 und zu den Anschlussstellen her. An der unteren Seite der Träger-, bzw. Leiterplatte 14 sind die Kontaktelemente 15 angeordnet. Jedes Kontaktelement 15 weist einen Anschlussteil 26 auf, welcher die Träger-, bzw. Leiterplatte 14 durchdringt und an deren oberen Fläche mit den elektrischen Leitern 25, zum Beispiel durch Löten, verbunden ist. Im weiteren besteht jedes Kontaktelement 15 aus zwei Schleiffederelementen 27, 28, deren Enden 29, 30 im Führungselement 16 geführt sind.

Für die Führung der Enden 29, 30 der Schleiffederelemente 27, 28 ist das Führungselement 16 wie in Figur 3 dargestellt mit Führungsnuten 31 versehen. Diese Führungsnuten 31 sind in der Auflagefläche 32 des Führungselementes 16 angeordnet und verlaufen rechtwinklig zur Schlossachse 17. Das Führungselement 16 liegt mit der Fläche 32 auf der Auflagefläche 33 am Statorgehäuse 3 auf und ist mit Schrauben 34, 35 lösbar mit diesem verbunden. Das Führungselement 16 hat die Form eines Kreisringsegmentes und ist in die entsprechende Aussparung 45 am Statorgehäuse 3 eingefügt.

Das Kontaktelement 15 gemäss Figur 4 weist ein Paar von Schleiffedern 27, 28 auf. Beide Schleiffederelemente 27 und 28 sind in der Mitte mit einem Längsschlitz 36 versehen und über dem Kontaktbereich in zwei voneinander unabhängig bewegliche Teile geteilt. Die Enden 29 und 30 der Schleiffederelemente 27 und 28 sind gebogen und bilden Gleitbereiche 37 und 38. Diese Gleitbereiche 37, 38 sind mit einer isolierenden Schicht 39, 40 versehen, wobei im dargestellten Beispiel Teflon verwendet wird. Diese Beschichtungen 39 und 40 dienen dazu, die Schleiffederelemente 27, 28 der Kontaktelemente 15 elektrisch vom Führungselement 16 zu isolieren und gleichzeitig das Gleiten der Schleiffederenden 29, 30 in den Führungsnuten 31 zu gewährleisten. Im mittleren Bereich ist das Kontaktelement 15 so geformt, dass es in die Aussparung 22 am Führungselement 16 eingeführt werden kann und sich das Anschlussteil 26 herausformen lässt. Zur Erhöhung der Isolations- und Gleitsicherheit sind auch die Führungsnuten 31 sowie die Auflagefläche 33 mit entsprechenden Beschichtungen aus Teflon versehen.

Wie aus Figur 2 erkennbar ist, sind die Kontaktstellen 8 am Schlüssel 2 an dessen Schmalseiten 20 und 21 angeordnet. Die Kontaktstellen 8 sind dabei an beiden Schmalseiten 20, 21 symmetrisch ausgebildet und in gleicher Weise über die elektrischen Leiter 13 mit den elektronischen Bauelementen 9 im Schlüssel 2 verbunden. Im Bereiche der Kontakteinrichtung ist am Rotor 5 eine Ringnute 18 ausgebildet, wodurch in diesem Bereich zwischen dem Rotor 5, dem Statorgehäuse 3 und dem Trägerkörper 16 ein Ringspalt entsteht. Im oberen Bereiche dieser Ringnute 18 sind die Schleiffederelemente 27, 28 der Kontaktbereiche 15 positioniert. Ihre Position ist dabei einerseits durch die Befestigung des Anschlussteiles 26 an der Trägerplatte 14 und anderseits durch die zwangsläufige Führung der Enden 29, 30 in den Führungsnuten 31 bestimmt. Die Schleiffederelemente 27, 28 bilden beidseits des Anschlussteiles 26, bzw. des Schlüsselkanales 6 in Abzugsposition Tangenten an einen Aussendurchmesser des Rotors 5, wobei sie berührungsfrei zum Mantel des Rotors 5 angeordnet sind. Zwischen dem Nutboden 19 am Rotor 5 und den beiden Schleiffedern 27, 28 der Kontaktelemente 15 besteht somit ein Zwischenraum. Die Abmessungen der Kontaktpartie 12 mit den Kontaktstellen 8 am Schlüsselbart 7 und der Nute 18 am Rotor 5 sind so ausgewählt, dass die Schmalseite 20 der Kontaktpartie 12 über den Nutboden 19 vorsteht. Dieser Ueberstand ist so bemessen, dass im dargestellten Beispiel die Kontaktstellen 8 an der Schmalseite 20 bei einer Verdrehung des Rotors 5 eine der Schleiffedern 27 oder 28 berühren und diese soweit aus ihrer Ruheposition auslenken, bis die gewünschte Kontaktkraft erreicht ist. Dadurch wird die elektrische Verbindung zwischen den elektronischen Bauelementen 9, 41 im Schloss 1 und im Schlüssel 2 hergestellt, und es können Daten übermittelt werden, solange die Kontaktstellen 8 mit einer der Schleiffedern 27, 28 der Kontaktelemente 15 in Verbindung stehen.

Das in Figur 5 dargestellte Zylinderschloss 1 ist in den meisten Teilen identisch mit dem Schloss gemäss Figur 1 und ist Bestandteil eines Doppelzylinderschlosses, welches mit bekannten mechanischen Zuhaltungen und zusätzlich mit einer elektronischen Sicherheitseinrichtung versehen ist. Das Zylinderschloss 1 besteht auch hier im wesentlichen aus dem Stator 4, dem Statorgehäuse 3 und dem in Figur 6 besser erkennbaren Rotor 5 und ist von einem Aussenmantel 11 umgeben. Der in das Zylinderschloss 1 eingesteckte Flachschlüssel 2 besteht aus der Reide 10 und dem Schlüsselbart 7. Im hinteren Bereich des Schlüsselbartes 7 ist eine Kontaktpartie 12 angeordnet, auf welcher sich Kontaktstellen 8 befinden. Diese Kontaktstellen 8 sind über elektrische Leiter 13 mit einem elektronischen Informationsträger 9 verbunden. Wie im Beispiel gemäss der Figur 1 besteht der elektronische Informationsträger 9 aus einem Mikroprozessor und/oder einer anwendungsorientierten integrierten Schaltung (ASIC) mit einem oder mehreren Speicherelementen, welcher elektronische Informationen verarbeiten und erkennen kann. Diese elektronischen Bauelemente des Informationsträgers 9 sind in der Reide 10 des Schlüssels 2 eingebaut. Im Rotor 5 des Zylinderschlosses 1 sind im Bereiche des Schlüsselbartes 7 nicht dargestellte mechanische Zuhaltungen angeordnet, welche mit mechanischen Kodierungen 47 am Schlüsselbart 7 zusammenwirken. Auch diese mechanische Schliessung ist in bekannter Weise nach dem Europäischen Patent Nr. 8 310 ausgeführt. Der mechanische Teil des Zylinderschlosses 1 wird freigegeben, wenn der richtige Schlüssel 2 vollständig in den Schlüsselkanal 6 eingeschoben ist. Im unteren Teil des Zylinderschlosses 1 ist im weiteren eine elektromagnetische Sperreinrichtung eingebaut, welche zwischen Rotor 5 und Stator 4 wirkt. Zu dieser elektromagnetischen Sperreinrichtung gehört die Trägerplatte 14, an welcher die Kontaktelemente 55 mit den Schleiffedern 57, 58 befestigt sind. Auf der Trägerplatte 14, welche aus einer Leiterplatte gebildet ist, sind die elektronischen Bauelemente 41 angeordnet und über elektrische Leiter mit den Anschlussteilen 56 an den Kontaktelementen 55 verbunden. Diese elektronischen Bauelemente 41 umfassen je nach Ausführungsart des Schlosses einfache elektronische Teile, Speicherelemente oder einen oder mehrere Mikroprozessoren. Für den Betrieb des elektronischen Systems ist auch eine nicht dargestellte Stromquelle vorhanden. Der Mikroprozessor des elektronischen Bauelementes 41 im Zylinderschloss 1 liest die Daten aus dem elektronischen Informationsträger 9 am Schlüssel 2 und speichert bei Bedarf neue Daten in diesem Informationsträger 9 ab. Enthält der elektronische Informationsträger 9 am Schlüssel 2 die richtigen Daten, so wird die nicht dargestellte, jedoch an sich bekannte elektromagnetische Sperre im Zylinderschloss 1 freigegeben, und das Schloss kann durch Drehen des Rotors 5 geöffnet werden, wenn gleichzeitig die mechanischen Kodierungen am Schlüsselbart 7 richtig sind. Die Uebertragung der Daten vom Schlüssel 2 an das Schloss 1 und umgekehrt erfolgt über die Schleiffederelemente 57, 58 der Kontaktelemente 55 im Zylinderschloss 1 und über die an der Kontaktpartie 12 des Schlüsselbartes 7 angeordneten Kontaktstellen 8. Im dargestellten Beispiel sind vier Kontaktelemente 55 und dementsprechend auch an jeder Schmalseite 20, 21 des Schlüsselbartes 7 vier Kontaktstellen 8 vorhanden. Sowohl die einzelnen Kontaktelemente 55 wie auch die einzelnen Kontaktstellen 8 sind gegeneinander isoliert und über die integrierten elektrischen Leiter mit den entsprechenden elektronischen Bauelementen 9 und 41 verbunden.

In das im Statorgehäuse 3 ausgeschnittene Mantelsegment 45, ist ein Führungselement 50 radial eingefügt. Dieses Führungselement 50 ist kreissegmentförmig und besteht aus elektrisch isolierendem Material, z.B. Kunststoff, und weist Führungsschlitze für die Schleiffederelemente 57, 58 der Kontaktelemente 55 auf. Die Träger-, bzw. Leiterplatte 14 und die Kontaktelemente 55 sind mittels Schrauben 48, 49 am Statorgehäuse 3 befestigt. Die Trägerplatte 14 mit den Kontaktelementen 55 wird wie das Führungselement 50 rechtwinklig zur Schlossachse 17 in das Statorgehäuse 3 eingeschoben und ist lösbar mit diesem Gehäuse 3 verbunden.

An der Träger-, bzw. Leiterplatte 14 ist ein Mikroschalter 42 angeordnet. Dieser Mikroschalter 42 umfasst eine in die Leiterplatte 14 integrierte Folientaste 44, welche den Stromkreis im Zylinderschloss 1 öffnet oder schliesst. Die Betätigung der Folientaste 44 erfolgt mittels des Schlüsselbartes 7, welcher beim Einschieben in den Schlüsselkanal 6 auf einen Schaltstift 43 einwirkt. Der Schaltstift 43 ist im Stator 4 abgestützt und ebenfalls Teil des Mikroschalters 42.

Der Schnitt durch das als Beispiel in Figur 5 dargestellte Zylinderschloss 1 im Bereiche der Kontakteinrichtung entsprechend der Figur 6 zeigt das Statorgehäuse 3, den Rotor 5 mit dem Schlüsselkanal 6, die Kontaktpartie 12 des Schlüsselbartes 7 und das Führungselement 50. In Figur 6 ist der Rotor 5 mit dem Schlüssel um ca. 15° aus der Abzugsstellung verdreht. Das Führungselement 50 liegt an Flächen 33 am Statorgehäuse 3 auf und ist mit Schrauben 34, 35 befestigt. Auf der Träger-, bzw. Leiterplatte 14 befinden sich mindestens auf der oberen Seite elektrische Leiter 25. Diese stellen in der Form von gedruckten Schaltungen die Verbindungen zum Mikroschalter 42 und zu weiteren elektronischen Anschlussstellen her. An der unteren Seite der Trägerplatte 14 sind die Kontaktelemente 55 mit den Schleiffedern 57, 58 angeordnet. Jedes Kontaktelement 55 weist einen Anschlussteil 56 auf, welcher die Träger-, bzw. Leiterplatte 14 durchdringt und an deren oberer Fläche mit den elektrischen Leitern 25, zum Beispiel durch Löten, verbunden ist. Im weiteren sind die zu jedem Kontaktelement gehörenden Paare von Schleiffedern 57, 58 in den Aussparungen 68, 69 im Führungselement 50 geführt.

Gemäss Figur 7 weist jedes der zum Beispiel gemäss Figur 5 gehörenden Kontaktelemente 55 einen Anschlussteil 56 und ein Paar von Schleiffedern 57, 58 auf, welche an beiden Seiten des Anschlussteiles 56 angeordnet sind. Im dargestellten Beispiel schliessen die Schleiffedern 57, 58 zur Achse 64 je einen Winkel von ca. 60° ein, wobei der Winkel so gewählt ist, dass die Federn 57, 58 in eingebautem Zustande etwa tangential zu dem von Kontaktstellen 8 am Schlüssel 2 gebildeten Drehkreis verlaufen. Die einzelnen Schleiffedern 57, 58 bestehen je aus einem äusseren Federbereich 61 und einem inneren Federbereich 62. Diese beiden Bereiche 61 und 62 werden aus einem Stück gebildet, indem die Federn in den Biegestellen 59 und 60 um etwa 180° umgebogen sind. Die beiden Federbereiche 61, 62 verlaufen nach dem Umbiegen etwa parallel. Im eingebauten Zustande liegen die Enden 63 der inneren Federbereiche 62 am Mittelsteg 51 des Führungselementes 50 auf, woraus sich die gewünschte Position der Federelemente 61 und 62 ergibt. Die Kontaktelemente 55 sind aus bekannten Leiterwerkstoffen hergestellt. Zur Erhöhung der Kontaktsicherheit weist jedes Schleiffederelement 57, 58 einen Längsschlitz 36 auf. Dadurch entstehen an den Federbereichen 62 zwei Kontaktpunkte welche voneinander unabhängig bewegbar sind.

In Figur 8 ist das Führungselement 50 dargestellt, welches im Beispiel gemäss Figur 5 verwendet wird. Dabei ist die vordere Wandpartie weggeschnitten. Dieses Führungselement 50 besteht aus einem elektrisch isolierenden Kunststoff mit guten Gleiteigenschaften. Das Führungselement 50 hat die Form eines Mantelsegmentes und ist brückenförmig ausgebildet. Die beiden Seitenteile 52 und 53 sind beidseits des Mittelsteges 51 angeordnet und weisen Bohrungen 65, 66 für die Befestigungsschrauben 34, 35 auf. Im Mittelbereich ist das Führungselement 50 gewölbt und bildet einen Hohlraum 67 für den Rotor 5. Beidseits des Mittelsteges 51 sind Führungsschlitze 68, 69 in die Seitenteile 52 und 53 eingearbeitet. Diese dienen zur Führung der Kontaktelemente 55.

Die Funktion des in Figur 5 dargestellten Schlosses lässt sich wie folgt erläutern. Wie aus Figur 6 erkennbar ist, sind die Kontaktstellen 8 am Schlüssel 2 an dessen Schmalseiten 20 und 21 angeordnet. Die Kontaktstellen 8 sind dabei an beiden Schmalseiten 20, 21 symmetrisch ausgebildet und in gleicher Weise über die elektrischen Leiter 13 mit den elektronischen Bauelementen 9 im Schlüssel 2 verbunden. Im Bereiche der Kontakteinrichtung ist am Rotor 5 eine Ringnut 18 ausgebildet, wodurch in diesem Bereich zwischen dem Rotor 5, dem Statorgehäuse 3 und dem Führungselement 50 ein Ringspalt 18 entsteht. Im oberen Bereiche dieser Ringnut 18 sind die Federbereiche 62 der Schleiffederelemente 57, 58 positioniert. Ihre Position ist dabei einerseits durch die Befestigung des Anschlussteiles 56 an der Träger-, bzw. Leiterplatte 14 und anderseits durch die zwangsläufige Führung der Enden 63 in den Führungsschlitzen 68, 69 bestimmt. Die Schleiffederelemente 57, 58 bilden beidseits des Anschlussteiles 56, bzw. des Schlüsselkanales 6 in Abzugsposition Tangenten an einen Aussendurchmesser des Rotors 5, wobei sie berührungsfrei zum Mantel des Rotors 5 angeordnet sind. Zwischen dem Nutboden 19 am Rotor 5 und den beiden Federbereichen 62 der Schleiffedern 57, 58 besteht somit ein Zwischenraum. Die Abmessungen der Kontaktpartie 12 mit den Kontaktstellen 8 am Schlüsselbart 7 und der Nut 18 am Rotor 5 sind so ausgewählt, dass die Schmalseite 20 der Kontaktpartie 12 über den Nutboden 19 vorsteht. Dieser Ueberstand ist so bemessen, dass im dargestellten Beispiel die Kontaktstellen 8 an der Schmalseite 20 bei der dargestellten Verdrehung des Rotors 5 den Federbereich 62 der Schleiffeder 58 berühren und diesen soweit aus seiner Ruheposition auslenken, bis die gewünschte Kontaktkraft erreicht ist. Dadurch wird die elektrische Verbindung zwischen den elektronischen Bauelementen 9, 41 im Schloss 1 und im Schlüssel 2 hergestellt, und es können Daten übermittelt werden, solange die Kontaktstellen 8 mit einer der Schleiffedern 57, 58 eines Kontaktelementes 55 in Verbindung stehen.

Die zwei in den Figuren 1 bis 4 sowie 5 bis 8 dargestellten Ausführungsbeispiele des Schlosses 1 weisen beide die nachfolgenden Vorteile auf. Die erfindungsgemässe Konstruktion ermöglicht die Vormontage der Kontaktelemente 15, bzw. 55 an der Träger-, bzw. Leiterplatte 14. Beim Beispiel gemäss den Figuren 1 bis 4 wird das Führungselement 16 gemeinsam mit der Trägerplatte 14 und den Kontaktelementen 15 radial in das Statorgehäuse 3 eingesetzt und befestigt. Beim Beispiel gemäss den Figuren 5 bis 8 werden das Führungselement 50 und die Trägerplatte 14 mit den Kontaktelementen 55 nacheinander radial in das Statorgehäuse 3 eingesetzt und befestigt. Unabhängig vom Einbau der elektrischen Teile und der Kontaktelemente kann der gesamte mechanische Teil des Zylinderschlosses 1 bei beiden Ausführungsbeispielen vollständig montiert und zum voraus ausgetestet werden. Dadurch lässt sich der Herstellvorgang derartiger Schlösser wesentlich vereinfachen, und die Ausschussquote wird erheblich reduziert, da auch die elektrischen Teile unabhängig vom mechanischen Teil geprüft werden können. Eine weitere Verbesserung der Kontaktierung zwischen den Kontaktelementen 15, 55 und den Kontaktstellen 8 am Schlüsselbart 7 wird durch die Aufteilung der Schleiffedern 27, 28, bzw. 57, 58 in zwei voneinander unabhängig bewegliche Teile erreicht. Diese Anordnung ermöglicht eine Reduktion der Fehlerquote in der Höhe der zweiten Potenz. Da die Kontaktelemente 15, 55 nur von aussen an die sich drehenden Teile des Rotors 5 und des Schlüssels 2 herangeführt werden, kann der Ein- und Ausbau des Führungselementes 16, bzw. 50 mit der Träger-, bzw. Leiterplatte 14 und den Kontaktelementen 15, bzw. 55 ohne Eingriff in den mechanischen Teil des Zylinderschlosses 1 erfolgen. Um diese Zugänglichkeit zu gewährleisten, erstrecken sich die Schleiffederelemente 27, 28, bzw. 57, 58 maximal über den Bereich von 90° beidseitig der Abzugposition des Schlüsselkanales 6 im Zylinderschloss 1.

## Patentansprüche

1. Kontakteinrichtung zur Uebertragung von elektrischen Signalen zwischen Schloss und Schlüssel an einem Zylinderschloss (1) mit einem Statorgehäuse (3), einem in diesem Gehäuse angeordneten Rotor (5), mit mechanischen Zuhaltungen und einem Schlüsselkanal (6), bei welchem Statorgehäuse (3) in einem Teilbereich Kontaktelemente (15; 55) für die Signalübertragung vorhanden sind sowie einem Schlüssel (2) mit einem integrierten elektronischen Informationsträger (9) und am Schlüsselbart (7) in einem Teilbereich neben den mechanischen Kodierungen angeordneten Kontaktstellen (18), wobei alle Schlosselemente von einer zylinderförmigen Schutzhülse (11) umschlossen sind, dadurch gekennzeichnet, dass am Statorgehäuse (3) im Bereiche der Kontaktelemente (15; 55) ein Mantelsegment (45) ausgeschnitten ist, dieser Ausschnitt (45) einen Teilbereich des Mantels des Rotors (5) und den Teilbereich des Schlüsselkanales (6), welcher der Aufnahme des Schlüsselbartteiles (12) mit den Kontaktstellen (8) dient, freilegt, in dem Ausschnitt (45) des Statorgehäuses (3) und innerhalb der Schutzhülse (11) ein Führungselement (16; 50) aus elektrisch isolierendem Material für mechanische Kontaktelemente (15; 55) angeordnet ist, die an einer Trägerplatte (14) befestigten und in das Führungselement (16; 50) eingreifenden Kontaktelemente (15; 55) aus Paaren von Schleiffederelementen (27, 28 bzw. 57, 58) bestehen, wobei die Schleiffederelemente (27, 28 bzw. 57, 58) im freigelegten Teilbereich des Rotormantels je beidseits der Mittelachse (46) etwa tangential und berührungsfrei zum Rotormantel am Führungselement (16, 50) angebracht sind und die Trägerplatte (14) mit den Kontaktelementen (15; 55) und das Führungselement (16; 50) radial in den Statorausschnitt (45) eingesetzt und von der Schutzhülse (11) umschlossen sind.

2. Kontakteinrichtung nach Patentanspruch 1, dadurch gekennzeichnet, dass die Trägerplatte (14) aus einer verstärkten Leiterplatte gebildet ist und die Anschlussteile (26; 56) der Kontaktelemente (15, 55) mit Leitern (25) auf der Platte (14) verbunden sind.

3. Kontakteinrichtung nach Patentanspruch 1 oder 2, dadurch gekennzeichnet, dass die Schleiffederelemente (27, 28 bzw. 57, 58) der Kontaktelemente (15; 55) im Mittelbereich getrennt sind und zwei Kontaktstellen aufweisen.

4. Kontakteinrichtung nach einem oder mehreren der Patentansprüche 1 bis 3, dadurch gekennzeichnet, dass die Schleiffedernelemente (27, 28 bzw. 57, 58) im Bereiche von maximal 90° beidseitig der Abzugsposition des Schlüsselkanales (6) angeordnet sind.

5. Kontakteinrichtung nach einem oder mehreren der Patentansprüche 1 bis 4, dadurch gekennzeichnet, dass der Rotor (5) im Bereiche der Schleiffederelemente (27, 28 bzw. 57, 58) am Aussenmantel mindestens eine Ringnut (18) aufweist und zwischen den Schleiffederelementen (27, 28; bzw. 57,58) und dem Nutboden (19) ein Zwischenraum besteht.

6. Kontakteinrichtung nach Patentanspruch 5, dadurch gekennzeichnet, dass bei vollständig in den Schlüsselkanal (6) des Rotors (5) eingestecktem Schlüssel (2) die eine Schmalseite mit den Kontaktstellen (8) des Schlüssels über den Nutboden (19) am Rotor (5) vorsteht und während eines Teiles der Drehbewegung des Rotors (5) die Schleiffederelemente (27, 28 bzw. 57, 58) berührt.

7. Kontakteinrichtung nach einem oder mehreren der Patentansprüche 1 bis 6, dadurch gekennzeichnet, dass an der Trägerplatte (14) ein Mikroschalter (42) angeordnet ist, dieser Mikroschalter (42) in den elektrischen Stromkreis eingeschaltet ist und als Schaltelement einen Schaltstift (43) aufweist, dessen Ende in den Schlüsselkanal (6) ragt.

8. Kontakteinrichtung nach Patentanspruch 7, dadurch gekennzeichnet, dass der Mikroschalter (42) eine Folientaste (44) umfasst, welche in die Leiterplatte (14) integriert ist.

9. Kontakteinrichtung nach einem der Patentansprüche 7 oder 8, dadurch gekennzeichnet, dass der Schaltstift (43) des Mikroschalters (42) im Bereiche der hinteren, sich vom Beginn der Kontaktpartie (12) gegen das Schlüsselende erstreckenden drei Viertel der Länge des Schlüsselbartes (7) mit dem Schlüssel (2) zusammenwirkt.

10. Kontakteinrichtung nach einem oder mehreren der Patentansprüche 1 bis 9, dadurch gekennzeichnet, dass in den beiden Auflageflächen (32, 33) zwischen Statorgehäuse (3) und Führungselement (16) am Statorgehäuse (3) und/oder am Führungselement (16) parallele, etwa rechtwinklig zur Schlossachse (17) verlaufende Führungsnuten (31) angeordnet sind, und die freien Enden (29, 30) der Schleiffederelemente (27, 28) der Kontaktelemente (15) in diesen Nuten (31) beweglich gelagert sind.

11. Kontakteinrichtung nach Patentanspruch 10, dadurch gekennzeichnet, dass die freien Enden (29, 30) der Schleiffederelemente (27, 28) der Kontaktelemente (15) mit einer elektrisch isolierenden Schicht (39, 40) versehen sind.

12. Kontakteinrichtung nach einem oder mehreren der Patentansprüche 1 bis 9, dadurch gekennzeichnet, dass die Kontaktelemente (55) im Bereiche der Mittelachse (46) des Schlosses einen Anschlussteil (56) aufweisen, die beiden Schleiffederelemente (57, 58) von diesem Anschlussteil (56) ausgehen, in dem vom Anschlussteil (56) entfernten Bereich (59, 60) umgebogen und gegen den Anschlussteil (56) zurückgeführt und je zu zwei etwa parallel laufenden Federbereichen (61, 62) geformt sind, der Federbereich (62) mit dem freien Federelementende (63) gegen den Rotor (5) gerichtet und berührungsfrei zum Rotor (5) angeordnet ist und das freie Ende (63) jedes Schleiffederelementes (57, 58) an einem Mittelsteg (51) des Führungselementes (50) abgestützt ist.

## Revendications

1. Dispositif de contact pour la transmission de signaux électriques entre serrure et clé d'une serrure à barillet (1) qui comprend un corps de stator (3), un rotor (5) agencé dans ce corps, des arrêts mécaniques et un canal pour la clé (6), des éléments de contact (15, 55) pour la transmission de signaux étant présents dans ce corps de stator (3) dans une zone partielle, et qui comprend une clé (2) comportant un support électronique d'informations (9) intégré et des emplacements de contact (8) agencés sur le panneton (7) dans une zone partielle à côté des codages mécaniques, tous les éléments de serrure étant enfermés par une douille de protection (11) de forme cylindrique, caractérisé en ce qu'un segment d'enveloppe (45) est découpé sur le corps de stator (3) dans la zone des éléments de contact (15, 55), en ce que cette découpe (45) libère une zone partielle de l'enveloppe du rotor (5) et la zone partielle du canal pour la clé (6), qui sert à recevoir la partie de panneton (12) pourvue des emplacements de contact (8), en ce qu'un élément de guidage (16, 50) en une matière électriquement isolante est agencé pour des éléments de contact mécaniques (15, 55) dans la découpe (45) du corps de stator (3) et à l'intérieur de la douille de protection (11), en ce que les éléments de contact (15, 55) fixés sur une plaque de support (14) et pénétrant dans l'élément de guidage (16, 50) consistent en des paires d'éléments de ressort frotteurs (27, 28 ou respectivement 57, 58), les éléments de ressort frotteurs (27, 28 ou respectivement 57, 58) étant, dans la zone partielle libérée de l'enveloppe de rotor, placés de part et d'autre de l'axe central (46), approximativement tangentiellement et sans contact par rapport à l'enveloppe de rotor, sur l'élément de guidage (16, 50), et en ce que la plaque de support (14), comportant les éléments de contact (15, 55), et l'élément de guidage (16, 50) sont insérés radialement dans la découpe de stator (45) et sont entourés par la douille de protection (11).

2. Dispositif de contact suivant la revendication 1, caractérisé en ce que la plaque de support (14) est formée par une carte imprimée renforcée et en ce que les parties de raccordement (26, 56) des éléments de contact (15, 55) sont reliées à des conducteurs (25) prévus sur la plaque (14).

3. Dispositif de contact suivant l'une des revendications 1 et 2, caractérisé en ce que les éléments de ressort frotteurs (27, 28 et respectivement 57, 58) des éléments de contact (15, 55) sont séparés dans la zone médiane et en ce qu'ils présentent deux emplacements de contact.

4. Dispositif de contact suivant l'une ou plusieurs des revendications 1 à 3, caractérisé en ce que les éléments de ressort frotteurs (27, 28 ou respectivement 57, 58) sont agencés dans une zone de 90° au maximum de part et d'autre de la position d'extraction du canal pour la clé (6).

5. Dispositif de contact suivant l'une ou plusieurs des revendications 1 à 4, caractérisé en ce que le rotor (5) présente au moins une rainure annulaire (18) sur l'enveloppe externe dans la zone des éléments de ressort frotteurs (27, 28 ou respectivement 57, 58) et en ce qu'un espace intercalaire existe entre les éléments de ressort frotteurs (27, 28 ou respectivement 57, 58) et le fond de rainure (19).

6. Dispositif de contact suivant la revendication 5, caractérisé en ce que, lorsque la clé (2) est complètement enfoncée dans le canal pour clé (6) du rotor (5), l'un des côtés étroits, pourvu des emplacements de contact (8), de la clé fait saillie au-delà du fond de rainure (19) du rotor (5) et entre en contact avec les éléments de ressort frotteurs (27, 28 ou respectivement 57, 58) pendant une partie du mouvement de rotation du rotor (5).

7. Dispositif de contact suivant l'une ou plusieurs des revendications 1 à 6, caractérisé en ce qu'un microcommutateur (42) est agencé sur la plaque de support (14) et en ce que ce microcommutateur (42) est intercalé dans le circuit électrique et présente, comme élément de commutation, une broche de commutation (43) dont l'extrémité fait saillie dans le canal pour la clé (6).

8. Dispositif de contact suivant la revendication 7, caractérisé en ce que le microcommutateur (42) comporte une touche lamellaire (44) qui est intégrée dans la carte imprimée (14).

9. Dispositif de contact suivant l'une ou l'autre des revendications 7 et 8, caractérisé en ce que la broche de commutation (43) du microcommutateur (42) coopère avec la clé (2) dans la zone des trois quarts arrière de la longueur du panneton (7) qui s'étendent depuis le début de la partie de contact (12) vers l'extrémité de clé.

10. Dispositif de contact suivant une ou plusieurs des revendications 1 à 9, caractérisé en ce que des rainures de guidage (31) parallèles, s'étendant approximativement perpendiculairement à l'axe de serrure (17), sont agencées sur le corps de stator (3) et/ou sur l'élément de guidage (16), dans les deux surfaces d'appui (32, 33) entre le corps de stator (3) et l'élément de guidage (16), et en ce que les extrémités libres (29, 30) des éléments de ressort frotteurs (27, 28) des éléments de contact (15) sont montées de façon mobile dans ces rainures (31).

11. Dispositif de contact suivant la revendication 10, caractérisé en ce que les extrémités libres (29, 30) des éléments de ressort frotteurs (27, 28) des éléments de contact (15) sont pourvues d'une couche électriquement isolante (39, 40).

12. Dispositif de contact suivant une ou plusieurs des revendications 1 à 9, caractérisé en ce que les éléments de contact (55) présentent une partie de raccordement (56) dans la zone de l'axe central (46) de la serrure, en ce que les deux éléments de ressort frotteurs (57, 58) partent de cette partie de raccordement (56), en ce qu'ils sont recourbés dans la zone (59, 60) éloignée de la partie de raccordement (56) et ramenés vers la partie de raccordement (56) et ils sont façonnés chacun en deux zones de ressort (61, 62) disposées approximativement parallèlement, en ce que la zone de ressort (62) est dirigée, par l'extrémité libre (63) de l'élément de ressort, vers le rotor (5) et est agencée sans contact par rapport au rotor (5) et en ce que l'extrémité libre (63) de chaque élément de ressort frotteur (57, 58) est supportée par une nervure médiane (51) de l'élément de guidage (50).

## Claims

1. Contact device for transmitting electrical signals between lock and key in a cylinder lock (1) having a stator housing (3), a rotor (5) disposed in said housing, having mechanical tumblers and a key channel (6), with contact elements (15; 55) for signal transmission being provided in a part-section of the stator housing (3), also having a key (2) with an integrated electronic information carrier (9) and with contact points (18) disposed on the key bit (7) in a part-section next to the mechanical codings, with all the lock elements being enclosed by a cylindrical protective sleeve (11), characterised in that a casing segment (45) is cut out of the stator housing (3) in the region of the contact elements (15; 55), said cutout (45) exposes a part-section of the shell of the rotor (5) and the part-section of the key channel (6) which serves to receive the key bit portion (12) having the contact points (8), there is disposed in the cutout (45) of the stator housing (3) and inside the protective sleeve (11) a guide element (16; 50) made of electrically insulating material for mechanical contact elements (15; 55), the contact elements (15; 55) which are fixed on a carrier board (14) and engage into the guide element (16; 50) comprise pairs of brush spring elements (27, 28 or 57, 58), with the brush spring elements (27, 28 or 57, 58) being mounted in the exposed part-section of the rotor shell on either side of the centre line (46) approximately tangentially and in a contact-free manner relative to the rotor shell on the guide element (16; 50) and the carrier board (14) with the contact elements (15; 55) and the guide element (16; 50) being radially inserted into the stator cutout (45) and enclosed by the protective sleeve (11).

2. Contact device according to patent claim 1, characterised in that the carrier board (14) is formed by a reinforced printed-circuit board and the connecting pieces (26; 56) of the contact elements (15; 55) are connected to conductors (25) on the board (14).

3. Contact device according to patent claim 1 or 2, characterised in that the brush spring elements (27, 28 or 57, 58) of the contact elements (15; 55) are separated in the central region and have two contact points.

4. Contact device according to one or more of patent claims 1 to 3, characterised in that the brush spring elements (27, 28 or 57, 58) are disposed in the region of, at most, 90° to either side of the extraction position of the key channel (6).

5. Contact device according to one or more of patent claims 1 to 4, characterised in that the rotor (5) has at least one annular groove (18) in its outer shell in the region of the brush spring elements (27, 28 or 57, 58) and there is a space between the brush spring elements (27, 28 or 57, 58) and the groove base (19).

6. Contact device according to patent claim 5, characterised in that, when the key (2) is fully inserted into the key channel (6) of the rotor (5), the narrow side of the key with the contact points (8) projects beyond the groove base (19) of the rotor (5) and during part of the rotational movement of the rotor (5) contacts the brush spring elemeents (27, 28 or 57, 58).

7. Contact device according to one or more of patent claims 1 to 6, characterised in that a microswitch (42) is disposed on the carrier board (14), said microswitch (42) being switched into the electrical circuit and having as a switching element a contact pin (43) whose end projects into the key channel (6).

8. Contact device according to patent claim 7, characterised in that the microswitch (42) comprises a membrane switch (44) which is integrated into the printed-circuit board (14).

9. Contact device according to one of patent claims 7 or 8, characterised in that the contact pin (43) of the microswitch (42) cooperates with the key (2) in the region of the back three quarters of the length of the key bit (7) extending from the beginning of the contact section (12) towards the key end.

10. Contact device according to one or more of patent claims 1 to 9, characterised in that parallel guide grooves (31) extending approximately at right angles to the lock axis (17) are disposed in the two contact surfaces (32, 33) between stator housing (3) and guide element (16) on the stator housing (3) and/or the guide element (16), and the free ends (29, 30) of the brush spring elements (27, 28) of the contact elements (15) are movably supported in said grooves (31).

11. Contact device according to patent claim 10, characterised in that the free ends (29, 30) of the brush spring elements (27, 28) of the contact elements (15) are provided with an electrically insulating layer (39, 40).

12. Contact device according to one or more of patent claims 1 to 9, characterised in that in the region of the centre line (46) of the lock the contact elements (55) have a connecting piece (56), the two brush spring elements (57, 58) emanate from said connecting piece (56), are bent round in the region (59, 60) remote from the connecting piece (56) and led back towards the connecting piece (56) and in each case two approximately parallel running spring regions (61, 62) are formed, the spring region (62) is disposed with its free spring element end (63) directed towards the rotor (5) and in a contact-free manner relative to the rotor (5) and the free end (63) of each brush spring element (57, 58) is supported on a central web (51) of the guide element (50).
